# EUROPÄISCHE PATENTSCHRIFT

(11) **EP 0 612 878 B1**
(45) Veröffentlichungstag und Bekanntmachung des Hinweises auf die Patenterteilung: **17.09.1997**
(21) Anmeldenummer: 94102830.0
(22) Anmeldetag: 24.02.1994
(51) Int. Cl.: D06B 3/20

(54) **Siebtrommel-Waschmaschine**
Washing machine with a sieve drum
Installation de lavage à tambour perforé

(30) Priorität: 26.02.1993 DE 4306005
(43) Veröffentlichungstag der Anmeldung: 31.08.1994
(73) Patentinhaber: KARL MENZEL MASCHINENFABRIK GmbH & Co., D-33659 Bielefeld (DE)
(72) Erfinder: Schlicht, Waldemar, Dipl.-Ing., c/o. Karl Menzel, D-33659 Bielefeld (DE)
(74) Vertreter: TER MEER STEINMEISTER & PARTNER GbR

(56) Entgegenhaltungen:
- EP-A- 0 280 068
- DE-A- 1 785 706
- DE-C- 830 040
- FR-A- 1 368 857
- FR-E- 94 718

## Beschreibung

Die Erfindung betrifft eine Siebtrommel-Waschmaschine, mit einer in einem Gehäuse um eine waagerechte Achse drehbar angeordneten Siebtrommel sowie Führungseinrichtungen, durch die eine Warenbahn im oberen Gehäusebereich eingeleitet und nach Umlaufen der Siebtrommel abgeführt wird.

Zum Waschen von Bahnmaterialien, etwa zum spannungsarmen Auswaschen von Web- und Wirkwaren, werden Siebtrommel-Waschmaschinen eingesetzt, in denen das Material im Durchlaufverfahren gewaschen wird. Bei einer Ausführungsform einer bekannten Siebtrommel-Waschmaschine wird die Waschflotte aus dem Behälter durch die Warenbahn, die sich an die Siebtrommel anschmiegt, und die Siebtrommel hindurch mittels einer Pumpe in das Innere der Siebtrommel gesaugt. Die Flotte wird gefiltert und in den Trog zurückgepumpt. Bei einer anderen bekannten Ausführungsform wird die Flotte mit Hilfe einer Pumpe ebenfalls ständig umgewälzt, gefiltert und mit Spritzdüsen auf die Warenbahn aufgespritzt (EP-A1 0 280 068).

Die Umwälzpumpe, die Filtereinrichtung, die Spritzdüsen und das zugehörige Leitungssystem erfordern einen verhältnismäßig hohen konstruktiven Aufwand und stellen eine Störungsquelle dar. Der Energiebedarf ist verhältnismäßig hoch. Das Flottenvolumen im Trog ist groß, so daß eine große Heizleistung notwendig ist. Der Flottenaustausch ist gering, und es kommt zu einer starken Flottenanreicherung.

Die FR-A 939 253 offenbart eine verhältnismäßig einfache Waschmaschine ohne Siebtrommel, bei der eine Warenbahn mit Hilfe eines Sternrades aus einer Anordnung aus sechs parallelen Walzen durch eine Waschlauge hindurchgeführt und dabei durch ein drehbares Flügelrad mit der Waschlauge bespritzt wird.

Die Intensität des Waschvorganges dürfte bei einer derartigen Lösung begrenzt sein.

Der Erfindung liegt die Aufgabe zugrunde, eine Siebtrommel-Waschmaschine der gattungsgemäßen Art zu schaffen, deren Herstellungs- und Betriebskosten gegenüber den herkömmlichen Lösungen verringert sind.

Diese Aufgabe wird bei einer Siebtrommel-Waschmaschine der obigen Art dadurch gelöst, daß die Waschmaschine in der Höhe des Flottenspiegels im Gehäuse wenigstens eine drehbare, parallel zur Siebtrommel liegende Flügelwalze zum Aufschleudern der Flotte auf die Warenbahn aufweist, und daß die Siebtrommel einen auf der Mantelfläche und an den Stirnseiten geschlossenen Zylinder umfaßt, auf dessen Umfangsfläche mit Hilfe von auf dem Zylinder befestigten, achsparallelen Stegen und einem diese einhüllenden, zylindrischen Sieb achsparallele, an den Enden offene Kanäle gebildet sind.

Eine Flügelwalze der hier verwendeten Art ist ein verhältnismäßig einfaches Bauteil. Sie besteht aus einem zylindrischen Kern, der parallel zur Siebtrommel angeordnet ist, und einer Anzahl von achsparallelen Flügeln auf diesem Kern, hat also etwa die Form eines Radialgebläserades. Die Flügelwalze kann mit Hilfe einer einfachen Antriebsmechanik bei geringem Energiebedarf gedreht werden.

Vorzugsweise umfaßt die Siebtrommel einen auf der Mantelfläche und an den Stirnseiten geschlossenen Zylinder, auf dessen Umfangsfläche mit Hilfe von auf dem Zylinder befestigten achsparallelen Stegen und einem diese einhüllenden zylindrischen Sieb achsparallele, an den Enden offene Kanäle gebildet sind.

Bei einer derartigen Ausgestaltung der Siebtrommel tritt die Flotte, die durch die Flügelwalze auf die Warenbahn geschleudert wird, durch diese und das Sieb hindurch bis in die Kanäle, aus denen sie an den stirnseitigen Enden in den Trog zurückströmt. Die Flotte dringt jedoch nicht in das Innere des Siebtrommel-Zylinders ein, so daß dieser die Wirkung eines Verdrängerkörpers in der Flotte besitzt. Dadurch kann die Flottenmenge ganz erheblich reduziert werden, während andererseits das Material in vorteilhafter Weise von der Flotte durchströmt und damit wirksam gereinigt wird.

Der Flottenspiegel wird vorzugsweise durch einen Überlauf im wesentlichen konstant gehalten. Bei einer vorteilhaften Anwendung der erfindungsgemäßen Waschmaschine werden mehrere Maschinen in Reihe aufgestellt und von der Flotte hintereinander durchströmt. Dabei werden vorzugsweise die nachfolgenden Maschinen stufenweise leicht abgesenkt, so daß die Flotte alle Maschinen über einen Zulauf und einen Überlauf kontinuierlich durchströmen kann, ohne daß eine Pumpe zu Hilfe genommen werden muß. Eine derartige Anlage wird vorzugsweise von einer Warenbahn im Gegenstrom durchlaufen, so daß das Material zunächst mit der am weitesten verschmutzten Flotte vorgewaschen und stufenweise durch die Schritt für Schritt sauberer werdende Flotte vollständig ausgewaschen wird.

Am Einlaß und Auslaß des Behälters können Breithaltewalzen zum Breithalten des Materials und Pendelwalzen zur Aufrechterhaltung einer kontinuierlichen Bahnspannung vorgesehen sein.

Der von der Flotte im Behälter eingenommene Raum, im vorliegenden Zusammenhang auch als Trog bezeichnet, ist erfindungsgemäß verhältnismäßig klein gehalten. So folgt der Boden des Troges mit geringem Abstand bogenförmig der Unterseite der Siebtrommel, und zu den Seiten hin werden lediglich Erweiterungen zur Aufnahme der Flügelwalzen vorgesehen, die zweckmäßigerweise etwa bis zur Mittelachse In die Flotte eintauchen. Die Flügelwalzen drehen sich vorzugsweise auf der oberen Seite zur Siebtrommel hin, und sie sind auf der von der Siebtrommel abgewandten Seite durch Leitbleche abgeschirmt.

Im unteren Scheitelpunkt des Trogs kann sich eine erweiterte Kammer zur Aufnahme einer direkten oder indirekten Heizeinrichtung befinden. Unter dem Boden des Trogs können auch indirekte Heizeinrichtungen angebracht sein.

Im folgenden werden bevorzugte Ausführungsbeispiele der Erfindung anhand der beigefügten Zeichnung näher erläutert.
- Die einzige Figur zeigt einen schematischen senkrechten Schnitt durch eine erfindungsgemäße Waschmaschine.

Die Waschmaschine weist ein Gehäuse 10 auf, dessen unterer Bereich als Trog 12 ausgebildet ist. In dem Gehäuse ist eine Siebtrommel 14 angeordnet, die um eine waagerechte Achse 16 gedreht werden kann. Diese Achse 16 liegt etwa in Höhe des Spiegels einer mit 18 bezeichneten Waschflotte, die sich innerhalb des Troges 12 befindet.

Die Siebtrommel 14 besteht aus einem Zylinder 20, der auf der Umfangsfläche und an den nicht gezeigten Stirnseiten vollständig geschlossen ist und auf dessen Umfangsfläche parallel zur Drehachse 16 Stege 22 befestigt sind, die die Form von radialen Lamellen aufweisen. Die Stege 22 sind durch ein Sieb 24 eingehüllt, das aus Siebdraht oder Lochblech bestehen kann. Auf diese Weise bilden sich zwischen dem Zylinder 20, den Stegen 22 und dem Sieb 24 achsparallele Kanäle 26, die an den axialen Enden offen sind. Auf diese Kanäle soll später näher eingegangen werden.

Auf beiden Seiten des Umfangs der Siebtrommel 14 befinden sich parallel zu der Siebtrommel drehbare Flügelwalzen 28,30, deren nicht bezeichnete Drehachsen im wesentlichen ebenfalls in Höhe des Spiegels der Flotte 18 liegen. Die Flügelwalzen 28,30 bestehen aus einem drehbaren Zylinder 32 und einer Anzahl von radialen, lamellenförmigen Flügeln 34 auf dessen Umfang, besitzen also etwa die Form eines Radialgebläserades. Die beiden Flügelwalzen werden mit der oberen Seite zur Siebtrommel 14 gedreht, so daß die Flotte entsprechend den nicht bezeichneten Pfeilen in der Zeichnung auf die Siebtrommel geschleudert wird. Auf der von der Siebtrommel abgewandten Seite sind die Flügelwalzen 28,30 durch Leitbleche 36,38 abgeschirmt.

Eine Warenbahn 40 tritt durch einen Einlaß 42 im oberen Bereich des Gehäuses 10 ein und durch einen Auslaß 44 im oberen Bereich des Gehäuses, jedoch auf der gegenüberliegenden Seite aus. Die Warenbahn läuft im Inneren des Gehäuses über Pendelwalzen 46,48 oder andere Einrichtungen zur Konstanthaltung der Bahnspannung und zwischen diesen Pendelwalzen 46,48 über etwa drei Viertel des Umfangs der Siebtrommel unten um diese herum.

Dabei wird die Waschflotte mit Hilfe der Flügelwalzen 28,30 auf die Warenbahn 40 geschleudert. Die Waschflotte durchdringt die Warenbahn und das Sieb 24 und strömt durch die Kanäle 26 zu den beiden axialen Enden der Siebtrommel und tritt hier aus. Die Warenbahn wird also im Interesse einer guten Reinigung durchströmt. Andererseits tritt die Waschflotte nicht wie bei herkömmlichen Lösungen in das Innere der Siebtrommel ein, so daß deren Zylinder 20 als Verdrängerkörper wirkt und nur eine sehr geringe Flottenmenge erforderlich ist.

Der Trog 12 folgt seinerseits mit verhältnismäßig geringem Abstand der Kontur der Unterseite der Siebtrommel 14 und der seitlichen Flügelwalzen 28 und 30. Auch dies bewirkt, daß nur eine relativ geringe Flottenmenge erforderlich ist. Im unteren Scheitelbereich des Troges 12 ist eine nach unten erweiterte Kammer 50 vorgesehen, die im übrigen auch die Funktion eines Flotten-Sumpfes hat und eine Heizschlange 52 für eine direkte Heizung oder ein Dampfeinströmrohr zur direkten Heizung der Flotte aufnimmt. Im übrigen sind an der Unterseite des Troges 12 Heizdrähte 54 oder dergleichen als indirekte Heizung vorgesehen.

Auf der links in der Zeichnung gezeigten Seite befindet sich am Rande des Troges 12 ein Überlauf 56, durch den die Flotte entsprechend dem Pfeil 58 abströmt. Es wurde bereits darauf hingewiesen, daß mehrere Maschinen der dargestellten Art hintereinander geschaltet sein können und die Flotte aus dem Überlauf 56 dementsprechend in die nächste Maschine eintreten kann.

Auf der gegenüberliegenden, rechts in der Zeichnung gezeigten Seite befindet sich ein Zulauf 60 für die Waschflotte mit einem Pfeil 62, der die Strömungsrichtung anzeigt.

Außerhalb des Gehäuses 10 sind zwei Breithaltewalzen 64,66 gezeigt, die gegenläufig zur Förderbewegung der Warenbahn gedreht werden und auf dem Umfang eine für sich bekannte Profilierung zum Breithalten des Materials aufweisen. Nachgeschaltete Quetschwerke und sonstige Einrichtungen zum Fördern der Warenbahn sind nicht gezeigt.

## Patentansprüche

1. Siebtrommel-Waschmaschine mit einer in einem Gehäuse (10) um eine waagerechte Achse (16) drehbar angeordneten Siebtrommel (14) sowie Führungseinrichtungen (46.48,64,66), durch die eine Warenbahn (40) im oberen Gehäusebereich eingeleitet und nach Umlaufen der Siebtrommel (14) abgeführt wird, dadurch **gekennzeichnet**, daß die Waschmaschine in der Höhe des Flottenspiegels (18) im Gehäuse (10) wenigstens eine drehbare, parallel zur Siebtrommel (14) liegende Flügelwalze (28,30) zum Aufschleudern der Flotte auf die Warenbahn aufweist, und daß die Siebtrommel einen auf der Mantelfläche und an den Stirnseiten geschlossenen Zylinder (20) umfaßt, auf dessen Umfangsfläche mit Hilfe von auf dem Zylinder befestigten, achsparallelen Stegen (22) und einem diese einhüllenden, zylindrischen Sieb (24) achsparallele, an den Enden offene Kanäle (26) gebildet sind.

2. Siebtrommel-Waschmaschine nach Anspruch 1, dadurch **gekennzeichnet**, daß die Drehachse (16) der Siebtrommel (14) im wesentlichen in Höhe des durch einen Überlauf (56) bestimmten Flottenspiegels (18) liegt, und daß die Drehachse der Flügelwalze(n) (28,30) im wesentlichen in gleicher Höhe angeordnet ist (sind).

3. Siebtrommel-Waschmaschine nach Anspruch 1 oder 2, dadurch **gekennzeichnet**, daß im unteren Bereich des Gehäuses (10) ein Trog (12) zur Aufnahme der Waschflotte (18) vorgesehen ist, der der Kontur der Unterseite der Siebtrommel (14) und der Flügelwalze(n) (28,30) mit geringem Abstand folgt.

4. Siebtrommel-Waschmaschine nach Anspruch 3, dadurch **gekennzeichnet**, daß der Trog (12) im unteren Scheitelbereich zu einer Kammer (50) erweitert ist, in der sich eine direkte oder indirekte Heizeinrichtung (52) befindet.

5. Siebtrommel-Waschmaschine nach Anspruch 4, dadurch **gekennzeichnet**, daß an der Außenseite des Troges (12) indirekte Heizeinrichtungen (54) vorgesehen sind.

6. Siebtrommel-Waschmaschine nach einem der vorherigen Ansprüche, dadurch **gekennzeichnet**, daß die Flügelwalze(n) (28,30) an ihrer Oberseite zur Siebtrommel (14) hin gedreht wird (werden).

7. Siebtrommel-Waschmaschine nach einem der vorherigen Ansprüche, dadurch **gekennzeichnet**, daß oberhalb der Siebtrommel (14) im Gehäuse (10) zwei Pendelwalzen (46,48) vorgesehen sind, die die einlaufende und auslaufende Warenbahn unter konstanter Spannung halten.

8. Siebtrommel-Waschmaschine nach einem der vorherigen Ansprüche, dadurch **gekennzeichnet**, daß auf der Außenseite des Gehäuses (10) am Ein- und Auslaß (42,44) Breithaltewalzen (64,66) angeordnet sind.

9. Siebtrommel-Waschmaschine nach einem der Ansprüche 4 bis 8, dadurch **gekennzeichnet**, daß in die Kammer (50) ein Dampfeinströmrohr zur direkten Heizung einmündet.

10. Siebtrommel-Waschmaschine nach einem der Ansprüche 2 bis 9, dadurch **gekennzeichnet**, daß dem Überlauf (56) und einem entsprechenden Zulauf (60) eine Zwischenkammer (68,70) nach- beziehungsweise vorgeschaltet ist, und daß sich in wenigstens einer der Zwischenkammern (68,70) eine direkte oder indirekte Heizeinrichtung (72,74) befindet.

## Claims

1. Washing machine with a sieve drum, having a sieve drum (14) which is disposed in a casing (10) so as to be rotatable about a horizontal axis (16) and guide devices (46,48,64,66) by means of which a fabric strip (40) is introduced into, and, after rotation of the sieve drum (14), removed from, the upper area of the casing, characterised in that the washing machine comprises, at the level of the liquid surface (18) in the casing (10), at least one rotatable wing roller (28,30) which is located parallel to the sieve drum (14) for spinning the liquid onto the fabric strip, and in that the sieve drum comprises a cylinder (20) which is closed on the casing surface and on the front faces, on the circumferential surface of which cyllinder are formed ducts (26) with parallel axes, open at their ends, formed with the aid of webs (22) which are secured on the cylinder and have parallel axes and a cylindrical sieve (24) which encloses these.

2. Washing machine with a sieve drum according to Claim 1, characterised in that the rotational axis (16) of the sieve drum (14) is substantially located at the level of the liquid surface (18) determined by an overflow (56), and in that the rotational axis of the wing roller(s) (28,30) is(are) substantially at the same height.

3. Washing machine with a sieve drum according to Claim 1 or 2, characterised in that in the lower area of the casing (10) there is provided a trough (12) to accommodate the washing liquid (18), which trough follows, at a slight distance, the contour of the lower side of the sieve drum (14) and the wing roller(s) (28,30).

4. Washing machine with a sieve drum according to Claim 3, characterised in that the trough (12) is widened in the lower apex area to form a chamber (50) in which a direct or indirect heating device (52) is located.

5. Washing machine with a sieve drum according to Claim 4, characterised in that, on the outside of the trough (12), indirect heating devices (54) are provided.

6. Washing machine with a sieve drum according to one of the preceding Claims, characterised in that the wing roller(s) (28,30) is(are) turned towards the sieve drum (14) at its (their) upper side.

7. Washing machine with a sieve drum according to one of the preceding Claims, characterised in that two dancing rollers (46,48) are provided in the casing (10) above the sieve drum (14), which maintain the entering and exiting fabric under constant tension.

8. Washing machine with a sieve drum according to one of the preceding Claims, characterised in that expander rollers (64,66) are located on the outer side of the casing (10) at the inlet and the outlet (42,44).

9. Washing machine with a sieve drum according to one of Claims 4 to 8, characterised in that a steam inflow pipe for direct heating opens into the chamber (50).

10. Washing machine with a sieve drum according to one of Claims 2 to 9, characterised in that an intermediate chamber (68,70) is connected in front of or behind the overflow (56) and a corresponding inlet (60), and in that a direct or indirect heating device (72,74) is located in at least one of the intermediate chambers (68,70).

## Revendications

1. Installation de lavage à tambour perforé comprenant un logement (10) avec un tambour perforé (14) tournant sur un axe horizontal (16), ainsi que des moyens de guidage (46, 48, 64, 66) pour une bande (40) dans le haut du logement, **caractérisée en ce que** l'installation de lavage comporte dans le logement (10), au niveau de la surface du bain (18) au moins un tambour (28, 30) à ailettes, parallèle au tambour perforé (14) pour projeter la liqueur sur la bande et **en ce que** le tambour perforé entoure un cylindre (20) fermé par une surface cylindrique et des côtés latéraux, ce cylindre comportant sur la périphérie des canaux (26) aux extrémités ouvertes, formés par des nervures (22) parallèles à l'axe et fixées sur la surface périphérique du cylindre et du tamis cylindrique (24) qui les entoure.

2. Installation de lavage à tambour perforé selon la revendication 1, **caractérisée en ce que** l'axe de rotation (16) du tambour perforé (14) est au niveau de la surface de la liqueur (18), déterminé par un dispositif de déversement (56) et en ce que le ou les axes de rotation du ou des tambours (28, 30) à ailettes sont sensiblement à la même hauteur.

3. Installation de lavage à tambour perforé selon la revendication 1 ou 2, **caractérisée en ce que** dans la partie inférieure du logement (10) a une auge (12) pour recevoir la liqueur (18), dont le contour suit, à une certaine distance, le côté inférieur du tambour (14) et du ou des cylindres (28, 30) à ailettes.

4. Installation de lavage à tambour perforé selon la revendication 3, **caractérisée en ce que** l'auge (12) dans la partie étroite inférieure se prolonge sous la forme d'une chambre (50), dans laquelle se trouve un système de chauffage (52) direct ou indirect.

5. Installation de lavage selon la revendication 4, **caractérisée en ce que** le côté externe de l'auge (12) comporte un système de chauffage indirect (54).

6. Installation de lavage selon l'une des revendications précédentes, **caractérisée en ce que** le ou les cylindres (28, 30) à ailettes sont orientés dans leur partie supérieure vers tambour perforé (14).

7. Installation de lavage selon l'une des revendications précédentes, **caractérisée en ce que**, au-dessus du tambour (14), dans le logement (10), il y a deux cylindres tendeurs (46, 48) qui tiennent sous une tension constante la bande qui arrive et qui part.

8. Installation de lavage selon l'une des revendications précédentes, **caractérisée en ce que**, le côté externe du logement (10) comporte, à l'entrée et à la sortie (42, 44), deux cylindres de maintien de la largeur (64, 66).

9. Installation de lavage selon l'une des revendications 4 à 8, **caractérisée en ce que** la chambre (50) comporte une conduite d'alimentation en vapeur, pour permettre son chauffage direct.

10. Installation de lavage selon l'une des revendications 2 à 9, **caractérisée en ce que**, de préférence, les dispositifs de déversement (56) et de remplissage (60) communiquent avec des chambres intermédiaires correspondantes (68, 70) et en ce que au moins une des chambres intermédiaires (68, 70 comprend un chauffage direct ou indirect (72, 74).
